# EUROPÄISCHE PATENTSCHRIFT

(11) **EP 0 099 008 B1**
(45) Veröffentlichungstag und Bekanntmachung des Hinweises auf die Patenterteilung: **08.10.1986**
(21) Anmeldenummer: 83106155.1
(22) Anmeldetag: 23.06.1983
(51) Int. Cl.: H01R 4/24

(54) **Anschlussleiste**
Connecting strip
Réglette de connexion

(30) Priorität: 13.07.1982 DE 3226128
(43) Veröffentlichungstag der Anmeldung: 25.01.1984
(73) Patentinhaber: Karl Lumberg GmbH & Co., D-58579 Schalksmühle (DE)
(72) Erfinder: Fiedler, Karl-Ernst, D-7015 Korntal (DE); Fuchs, Helmut, D-5884 Halver (DE)
(74) Vertreter: Sonnet, Bernd, Dipl.-Ing.

## Beschreibung

Die Erfindung betrifft eine Anschlussleiste der im Oberbegriff des Anspruches 1 näher bezeichneten Ausführung.

Eine derartige Anschlussleiste ist aus der DE-A-2 915 184 bekannt. Die darin beschriebene Schwenkvorrichtung ist Bestandteil des aus einem Blechstreifen hergestellten Kontaktelementes. Der Blechstreifen weist die Form eines liegenden U auf, bei dem der obere Schenkel den Anschlussdraht trägt. Diese Anordnung wird durch Niederdrücken des freien Schenkelendes abgebogen und hierbei in wenigstens einen vom unteren Schenkel aufragenden Schneid- und Klemmanschluss eingedrückt, wobei sich der den Draht tragende Schenkel dauerhaft verriegelt.

Aus der DE-B-2 902 536 ist eine Reihenklemme bekannt, mit einer Schwenkvorrichtung, die aus einem als Drehstück ausgeführten Betätigungsglied besteht, welches quer zur Drehachse wenigstens eine Steckbohrung für den anzuschliessenden Draht enthält, die mit einer Leiteraufnahme des Kontaktelements in einer Ebene liegt. Dabei ist die Anordnung so getroffen, dass das als Schwenkhebel ausgebildete Betätigungsglied jeweils einen zum Kontaktelement hinweisenden Gabelkopf aufweist, dessen einer Schenkel eine Durchgangs- und dessen anderer Schenkel eine Sackbohrung zur Aufnahme des anzuschliessenden Drahtes aufweist. Der so in den Gabelkopf eingelegte Anschlussdraht wird bei dem Verschwenken des hebelförmigen Betätigungsgliedes in den Schneid- und Klemmschlitz des Kontaktelements eingedrückt. Dieses Kontaktelement steht mit seinem Schneid- und Klemmbereich frei gegenüber Klemmkörperteilen vor.

Aus der DE-A-2 355 873 ist noch ein elektrischer Verbinder bekannt, bei dem die Anschlussdrähte durch im Kreis angeordnete Bohrungen einer Betätigungsscheibe gesteckt und bei Rotationsbewegung dieser Scheibe in die offenen Schneid- und Klemmschlitze der ebenfalls im Kreis angeordneten Kontaktelemente eingedrückt werden.

Ein anderes Ausführungsbeispiel dieses elektrischen Verbinders ist mit einer axialverschieblichen Steckerhülse versehen, bei deren Betätigung radial federnde Anschlüsse der Kontaktelemente in entsprechende, je einen Anschlussdraht aufnehmende Kammern des Steckerkörpers eingedrückt werden, wobei sie die Anschlussdrähte kontaktieren.

Der Erfindung liegt die Aufgabe zugrunde, eine kostengünstig herstellbare Anschlussleiste mit einfach bedienbarer Schwenkvorrichtung zu schaffen, mit der funktionssichere Verbindungen zwischen den Kontaktelementen der Anschlussleiste und den anzuschliessenden Drähten hergestellt und leicht wieder getrennt werden können.

Diese Aufgabe wird erfindungsgemäss durch die im kennzeichnenden Teil des Anspruchs 1 angegebenen konstruktiven Massnahmen gelöst.

Vorteilhafte Ausgestaltungen des Gegenstandes nach Anspruch 1 sind den Unteransprüchen zu entnehmen.

Die gefundene Lösung bietet verschiedene Vorzüge. Das Drehstück lässt sich ohne besonderen Kraftaufwand mühelos manuell betätigen, wobei der zuvor eingesteckte Anschlussdraht in einer kreisförmigen Bewegung sicher in den Schneid- und Klemmschlitz des Kontaktelementes eingeführt wird. Die Ausführung des Kontaktelementes mit geschlossenen Schneid- und Klemmschlitzenden gestattet eine sehr schmale Festlegung der Breitenabmessung des bandförmigen Kontaktabschnittes, wodurch bei mehrpoliger Ausführung der Anschlussleiste enge Teilungsabstände für die Kontaktelemente möglich sind.

Weil das Kontaktelement zugleich die Halterung des Drehstückes darstellt, entfallen zusätzliche Befestigungsteile.

Weitere Vorteile sind in der Beschreibung genannt.

Die Erfindung wird anhand von in Zeichnungen dargestellten Ausführungsbeispielen wie folgt näher beschrieben.

In den Zeichnungen zeigt:
Fig. 1 eine steckbar ausgeführte Anschlussleiste mit mehreren unbetätigten und einem betätigten Drehstück, teilweise geschnitten, in der Vorderansicht;
Fig. 2 die Anschlussleiste der Fig. 1 in der Draufsicht;
Fig. 3 die Anschlussleiste der Fig. 1 in einer Querschnittsansicht dargestellt;
Fig. 4 eine für die Befestigung auf gedruckten Leiterplatten dienende Ausführung der Anschlussleiste, quergeschnitten;
Fig. 5 eine der Fig. 4 ähnelnde Anschlussleiste zur Mehrfachkontaktierung des Anschlussdrahtes in einer Querschnittsansicht.

In den Fig. 1 bis 5 ist die Anschlussleiste allgemein mit 1 bezeichnet. Sie besteht im wesentlichen aus einem Gehäuse 2, in dem wenigstens ein Kontaktelement 3 und eine aus einem Drehstück 4 bestehende Schwenkvorrichtung angeordnet ist.

Wie insbesondere die Fig. 3 bis 5 veranschaulichen, weist das Drehstück 4 ein Halteteil 5 auf, mit dem es im Gehäuse 2 befestigt ist. Als Befestigungsmittel wird in vorteilhafter Weise das Kontaktelement 3 selbst verwendet. Letzteres ist mit einem bandförmigen Abschnitt 6 versehen, welcher das Halteteil 5 teilweise umschlingt und dessen Bandenden in oder an der Grundplatte 7 des Gehäuses 2 befestigt sind.

Das Halteteil 5 ist als Zapfen ausgebildet, dessen Längsachse die Drehachse der Schwenkvorrichtung darstellt. Quer zur Drehachse enthält der Zapfen zur Führung eines anzuschliessenden Drahtes 8 wenigstens eine Einstecköffnung 9, die mit dem im kreisförmigen Bogenteil des Kontaktelementes 3 enthaltenen Schneid- und Klemmschlitz 10 in einer Ebene liegt. Der Schneid- und Klemmschlitz 10 ist nicht nur, wie üblich, am unteren Ende geschlossen, sondern auch am oberen Anfang.

Am Beginn des Schneid- und Klemmschlitzes 10 ist jedoch eine bei unbetätigtem Drehstück 4 mit der Einstecköffnung 9 des Zapfens fluchtende Durchstecköffnung 11 angeordnet (Fig. 2). Zweckmässigerweise ist auch in dem als Betätigungshebel 12 wirkenden Teil des Drehstückes 4 eine mit der Durchstecköffnung 11 im Kontaktelement und der Einstecköffnung 9 im Halteteil 5 fluchtende Drahtführung 13 vorgesehen. Diese ist, wie die in den Fig. 3 bis 5 dargestellten Ausführungsbeispiele der Anschlussleiste 1 zeigen, als konische Durchgangsbohrung ausgebildet. Die Funktion der Drahtführung 13 kann aber auch von einer an der Unterseite des Betätigungshebels 12 eingeformten Nut erfüllt werden.

Die miteinander fluchtenden Achsen von Drahtführung 13, Durch- und Einstecköffnung 11, 9 schliessen bei unbetätigtem Drehstück 4 einen Winkel < 90° und > 30° mit der Grundplatte 7 des Gehäuses ein. Zum Herstellen einer Verbindung mit dem Kontaktelement 3 der Anschlussleiste 1 wird der Draht 8 also schräg in das Drehstück 4 eingesetzt und zwar so tief, bis sein Ende gegen den Boden der als Sackloch ausgeführten Einstecköffnung 9 im Zapfen stösst. Beim Niederdrücken des Betätigungshebels 12 wird der Draht 8 in den Schneid- und Klemmschlitz 10 und ausserhalb des Drehstückes 4 zur zugentlasteten Halterung gleichzeitig auch zwischen die Federzungen von pilzartig geformten Niederhaltern 14 des Gehäuses 2 eingedrückt. Das Niederdrücken des Betätigungshebels 12 ist ohne weiteres manuell vornehmbar, jedoch kann dies auch mittels eines Schraubendrehers erfolgen, dessen Spitze dann in eine oberhalb der Drahtaufnahmeöffnung 13 angeordnete Ausnehmung 15 eingesetzt wird.

Das Drehstück 4 weist in vorteilhafter Weise zwei Raststellungen auf. Eine erste Raststellung hält es in der unbetätigten, offenen Lage, während die zweite Raststellung ein Selbstlösen des betätigten Drehstückes bzw. seines eingeklemmten Drahtes 8 verhindert. Die Raststellungen werden, wie es beispielsweise in den Fig. 3 und 4 dargestellt ist, von einem im bandförmigen Abschnitt 6 des Kontaktelementes 3 durchgedrückten Rastnocken 16 und zwei passenden Rastkerben 17 im Zapfen des Drehstückes 4 gebildet. Sie können aber auch mittels entsprechender, z.B. zwischen Drehstück 4 und Gehäuse 2 wirkender Anordnungen realisiert sein.

Um das beim Anschliessen eines Drahtes 8 mögliche Verkanten des Drehstückes zu vermeiden, weist letzteres ein scheibenförmiges Segment 18 auf, das in einem komplementären Schlitz des Gehäuses 2 geführt ist. Sind innerhalb eines Gehäuses 2 mehrere Drehstücke 4 aneinandergereiht, kann noch eine weitere Führung vorgesehen werden, welche die während des Betätigens eines Drehstückes 4 auftretenden Kräfte auf benachbarte Drehstücke verteilt. Die zusätzliche Führung besteht aus einem auf einer Seite des Drehstückes 4 hervorstehenden Zapfen 19, der jeweils in die auf der anderen Seite entsprechend angeordnete Vertiefung 20 eines benachbarten Drehstückes 4 eingreift (Fig. 1). Die Seitenwände des Gehäuses 2 sind dann innen mit den gleichen Ausbildungen versehen.

Die Fig. 1 und 2 lassen erkennen, dass der bandförmige Abschnitt 6 des Kontaktelementes 3 schmaler als das Drehstück 4 ist und vollkommen versenkt in einem das Halteteil 5 freistellenden Schlitz 21 steckt, welcher von einer Seite aus in das Drehstück 4 eingeformt ist. Bei dem in Fig. 5 dargestellten Ausführungsbeispiel der Anschlussleiste 1 ist in parallelem Abstand zum Schlitz 21 ein weiterer Schlitz 22 für die Aufnahme eines zweiten Kontaktelementes 23 angeordnet, wodurch der Vorteil einer voneinander unabhängigen, doppelten Drahtkontaktierung erzielt wird.

Die verlängerten Enden der in der Anschlussleisten-Grundplatte 7 festgelegten bandförmigen Kontaktelemente-Abschnitte 6 sind je nach Verwendungszweck unterschiedlich gestaltet. Gemäss den Fig. 1 bis 3 ist ein in der Verlängerung schmaler ausgeführtes Bandende in der Materialdicke durch Zurückfalten verdoppelt und als Stekkerstift 24 ausgebildet. Ein derartiges Bandende kann bedarfsweise jedoch auch als Pfosten für den Anschluss von Drahtwickelverbindungen benutzt werden. Es lässt sich ausserdem z.B. als Gabelkontaktfeder oder Lötfahne ausbilden. Natürlich ist auch das Vorsehen von Kombinationen solcher Anschlüsse möglich. Beispielsweise kann ein Ende des Bandabschnittes 6 als Steckerstift und das andere Bandende als Lötfahne und/oder Steckzunge ausgebildet sein; oder, wie es Fig. 4 und 5 zeigen, dass jedes Bandende den gleichen Anschluss aufweist.

Bei dem mit Steckerstiften 24 versehenen Ausführungsbeispiel weist das Gehäuse 2 der Anschlussleiste 1 einen alle Steckerstifte gemeinsam umgebenden Kragen 25 auf, der beim Stecken das entsprechend gestaltete Gehäuse einer komplementären Buchsenleiste übergreift (nicht dargestellt). Im übrigen weist das Gehäuse 2 eine im wesentlichen kastenartige Form auf. Die Enden der Kontaktelemente 3, 23 sind darin entweder stoffschlüssig, wie z.B. durch Anwenden des Ultraschall-Schweissverfahrens oder kraftschlüssig, beispielsweise mittels Schnappverbindung oder durch Verschränken lösbar befestigt. Wie die Fig. 4 und 5 veranschaulichen, bilden die verlängert ausgeführten Befestigungsenden der Kontaktelemente 3, 23 Anschlussfahnen für das Einlöten in gedruckte Leiterplatten 26.

Das Gehäuse 2 der Anschlussleiste 1 und ihre Drehstücke 4 bestehen jeweils aus einstückig gespritzten Isolierkörpern. Während bei den zuvor anhand von Zeichnungen beschriebenen Ausführungsbeispielen in einem Gehäuse 2 mehrere angereihte Drehstücke 4 angeordnet sind, besteht bei einem nicht dargestellten Beispiel das Gehäuse aus anreihbaren, z.B. mittels Schwalbenschwanzführung oder druckknopfartig zusammengefügten Einzelabschnitten, die je ein Drehstück 4 mit wenigstens einem Kontaktelement 3 enthalten.

Unabhängig davon, ob das Gehäuse 2 der Anschlussleiste 1 einstückig hergestellt ist oder aus zusammengefügten Einzelabschnitten besteht, weist es für die Montage auf gedruckten Leiterplatten 26 an der Unterseite 27 seiner Grundplatte 7 zweckmässigerweise eine umlaufende Leiste oder mehrere Distanzstücke 28 auf.

## Patentansprüche

1. Anschlussleiste mit einem Gehäuse (2) und darin angeordneten Kontaktelementen (3; 23) zum absilolierfreien Verbinden von Anschlussdrähten (8), mit wenigstens einer Schwenkvorrichtung (4), die durch Betätigen den anzuschliessenden Draht (8) mittels Zwangsführung in die Schneid- und Klemmzone (10) der Kontaktelement-Anschlüsse (3; 23) eindrückt, dadurch gekennzeichnet, dass die Schwenkvorrichtung aus einem Drehstück mit einem zapfenförmigen Halteteil (5) besteht, welches quer zur Drehachse wenigstens eine Einstecköffnung (9) für den anzuschliessenden Draht (8) enthält, die mit dem Schneid- und Klemmschlitz (10) der Kontaktelemente (3; 23) in einer Ebene quer zur durch den Halteteil (5) gehenden Drehachse liegt, wobei das Drehstück (4) im Gehäuse (2) mittels des zugehörigen Kontaktelementes (3) gehaltert ist, wobei die Halterung des Drehstükkes (4) aus einem den Halteteil (5) des Drehstükkes (4) teilweise umschlingenden bandförmigen Abschnitt (6) des Kontaktelementes (3; 23) besteht.

2. Anschlussleiste nach Anspruch 1, dadurch gekennzeichnet, dass in dem das Halteteil (5) des Drehstückes (4) umfassenden Bogenteil des Kontaktelementes (3; 23) der Schneid- und Klemmschlitz (10) vorgesehen ist, an dessen Beginn eine mit der Einstecköffnung (9) im unbetätigten Drehstück (4) fluchtende Durchstecköffnung (1 1) angeordnet ist.

3. Anschlussleiste nach Anspruch 2, dadurch gekennzeichnet, dass ein als Betätigungshebel (12) ausgebildeter Teil des Drehstückes (4) eine Drahtführung (13) aufweist, die bei unbetätigtem Drehstück (4) mit der Durch- und der Einstecköffnung (11,9) fluchtet.

4. Anschlussleiste nach einem der Ansprüche 1 bis 3, dadurch gekennzeichnet, dass die bei unbetätigtem Drehstück (4) fluchtenden Achsen von Drahtführung (13), Durch- und Einstecköffnung (11, 9) einem Winke) <90° und >30° mit der Grundplatte (7) des Gehäuses (2) einschliessen.

5. Anschlussleiste nach einem der Ansprüche 1 bis 4, dadurch gekennzeichnet, dass der den Betätigungshebel (12) aufweisende Teil des Drehstückes (4) über seiner Drahtführung (13) eine Ausnehmung (15) zum Einsetzen der Spitze eines Schraubendrehers enthält.

6. Anschlussleisten nach einem der Ansprüche 1 bis 5, dadurch gekennzeichnet, dass ein in das Drehstück (4) einsteckbarer Draht (8) beim Betätigen des Drehstückes (4) in einer kreisförmigen Bewegung in den Schneid- und Klemmschlitz (10) des Kontaktelementes (3, 23) eingeführt und zugleich zwischen die Federzungen eines am Gehäuse (2) vorgesehenen Niederhalters (14) eingedrückt wird.

7. Anschlussleiste nach einem der Ansprüche 1 bis 6, dadurch gekennzeichnet, dass das Drehstück (4) in zwei verschiedenen Raststellungen arretierbar ist.

8. Anschlussleiste nach einem der Ansprüche 1 bis 7, dadurch gekennzeichnet, dass das Drehstück (4) ein scheibenförmiges Segment (18) aufweist, das in einem komplementären Schlitz des Gehäuses (2) geführt ist.

9. Anschlussleiste nach einem der Ansprüche 1 bis 8, dadurch gekennzeichnet, dass das Halteteil (5) des Drehstückes (4) aus einem Zapfen besteht, der durch einen von der Seite in das Drehstück (4) eingeformten Schlitz (21) zum Einlegen des Kontaktelementes (3) freigestellt ist.

10. Anschlussleiste nach Anspruch 9, dadurch gekennzeichnet, dass das Drehstück (4) in parallelem Abstand zum ersten Schlitz (21) einen weiteren Schlitz (22) für die Aufnahme eines zweiten Kontaktelementes (23) aufweist.

11. Anschlussleiste nach einem der Ansprüche 1 bis 10, dadurch gekennzeichnet, dass ein Bandende des Kontaktelementes (3) als Steckerstift (24) ausgebildet ist.

12. Anschlussleiste nach einem der Ansprüche 1 bis 10, dadurch gekennzeichnet, dass jedes Bandende des Kontaktelementes (3; 23) den gleichen Anschluss aufweist.

13. Anschlussleiste nach einem der Ansprüche 1 bis 10, dadurch gekennzeichnet, dass die Bandenden der Kontaktelemente (3; 23) mit verschieden ausgebildeten Anschlüssen versehen sind.

14. Anschlussleiste nach einem der Ansprüche 1 bis 13, dadurch gekennzeichnet, dass das Drehstück (4) anreihbar ausgebildet ist und dass mehrere davon aneinandergereiht in einem einstückigen Gehäuse (2) gehaltert sind.

15. Anschlussleiste nach einem der Ansprüche 1 bis 14, dadurch gekennzeichnet, dass die einem jeden Drehstück (4) zugeordneten Steckerstifte (24) gemeinsam von einem Kragen (25) des Gehäuses (2) umgeben sind.

16. Anschlussleiste nach einem der Ansprüche 1 bis 15, dadurch gekennzeichnet, dass mehrere Drehstücke (4) in einem Gehäuse (2) angeordnet sind, welches aus je ein Drehstück (4) und wenigstens ein Kontaktelement (3; 23) enthaltenden Einzelabschnitten zusammengefügt ist.

## Revendications

1. Réglette de raccordement comportant un boîtier (2) et des éléments (3; 23) de contact qui y sont disposés pour réaliser la liaison des fils (8) de raccordement sans dénuder l'isolant, comportant au moins un dispositif (4) pivotant qui lorsqu'il est manceuvré, enfonce le fil (8) à raccorder au moyen d'un guidage forcé dans la zone (10) coupante et pinçante des points de branchement des éléments (3; 23) de contact, caractérisée par le fait que le dispositif pivotant se compose d'une pièce rotative avec une partie (5) de retenue en forme de pivot qui contient, dans le sens transversal à l'axe de rotation, au moins un orifice (9) d'insertion pour le fil (8) à raccorder, qui se trouve placé dans un même plan transversal à l'axe de ro- tation passant par la partie (5) de retenue que la fente (10) coupante et pinçante des éléments (3; 23) de contact, la pièce (4) rotative étant maintenue dans le boîtier (2) au moyen de l'élément (3) de contact correspondant, tandis que le dispositif de maintien de la pièce (4) rotative est composé d'une découpe (6) en forme de bande de l'élément (3; 23) de contact qui entoure partiellement la partie (5) de retenue de la pièce (4) rotative.

2. Réglette de raccordement selon la revendication 1, caractérisée par le fait que dans la partie cintrée de l'élément (3; 23) de contact qui embrasse la partie (5) de retenue de la pièce (4) rotative est prévue la fente (10) coupante et pinçante, au début de laquelle est aménagé un orifice (11 ) de passage qui est en alignement avec l'orifice (9) d'insertion dans la pièce (4) rotative n'ayant pas été manoeuvrée.

3. Réglette de raccordement selon la revendication 1 ou 2, caractérisée par le fait qu'une partie de la pièce (4) rotative, qui est réalisée sous la forme d'un levier (12) de manoeuvre, présente un guidage (13) du fil qui est en alignement avec les orifices (11, 9) de passage et d'insertion lorsque la pièce (4) rotative n'a pas été manoeuvrée.

4. Réglette de raccordement selon l'une des revendications 1 à 3, caractérisée par le fait que la pièce (4) rotative n'ayant pas été manoeuvrée, les axes en alignement du guidage (13) de fil et des orifices (11,9) de passage et d'insertion font avec la platine (7) d'embase du boîtier (2) un,angle inférieur à 90° et supérieur à 30°.

5. Réglette de raccordement selon l'une des revendications 1 à 4, caractérisée par le fait que la partie de la pièce (4) rotative qui présente le levier (12) de manoeuvre contient au-dessus de son guidage (13) de fil un vide (15) pour y engager la pointe d'un tourne-vis.

6. Réglettes de raccordement selon l'une des revendications 1 à 5, caractérisées par le fait qu'un fil (8), pouvant être engagé dans la pièce (4) rotative, est introduit en un mouvement en forme d'arc de cercle, lors de la manoeuvre de la pièce (4) rotative, dans la fente (10) coupante et pinçante de l'élément (3; 23) de contact et enfoncé en même temps entre les languettes élastiques d'un dispositif (14) de serrage prévu sur le boîtier (2).

7. Réglette de raccordement selon l'une des revendications 1 à 6, caractérisée par le fait que la pièce (4) rotative peut être bloquée dans deux positions crantées différentes.

8. Réglette de raccordement suivant l'une des revendications 1 à 7, caractérisée par le fait que la pièce (4) rotative présente un secteur (18) en forme de disque qui est guidé dans une fente complémentaire du boîtier (2).

9. Réglette de raccordement selon l'une des revendications 1 à 8, caractérisée par le fait que la partie (5) de retenue de la pièce (4) rotative se compose d'un pivot qui est libéré par une fente (21 ) moulée par le côté dans la pièce (4) rotative, pour y insérer l'élément (3) de contact.

10. Réglette de raccordement selon la revendication 9, caractérisée par le fait que la pièce (4) rotative présente à distance, parallèlement à la première fente (21), une autre fente (22) pour y loger un second élément (23) de contact.

11. Réglette de raccordement selon l'une des revendications 1 à 10, caractérisée par le fait qu'une extrémité de la bande de l'élément (3) de contact est façonnée en tant que broche (24) de fiche.

12. Réglette de raccordement selon l'une des revendications 1 à 10, caractérisée par le fait que chacune des extrémités de bande de l'élément (3; 23) de contact présente le même branchement.

13. Réglette de raccordement selon l'une des revendications 1 à 10, caractérisée par le fait que les extrémités de bande des éléments (3; 23) de contact présentent des branchements différemment façonnés.

14. Réglette de raccordement selon l'une des revendications 1 à 13, caractérisée par le fait que les pièces (4) rotatives sont réalisées pour pouvoir être rangées l'une à côté de l'autre et que plusieurs d'entre elles sont maintenues rangées l'une à côté de l'autre dans un boîtier (2) en une pièce.

15. Réglette de raccordement selon l'une des revendications 1 à 14, caractérisée par le fait que les broches (24) de fiche affectées chacune à une pièce (4) rotative sont entourées en commun par une collerette (25) du boîtier (2).

16. Réglette de raccordement selon l'une des revendications 1 à 15, caractérisée par le fait que plusieurs pièces (4) rotatives sont disposées dans un boîtier (2) qui est assemblé à partir de blocs distincts contenant chacun une pièce (4) rotative et au moins un élément (3; 23) de contact.

## Claims

1. Connecting block having a housing (2) and contact elements (3; 23) arranged therein for the non-stripped connection of connecting wires (8), and having at least one swivel device (4) which, by actuation, presses the wire (8) to be connected into the cutting and clamping zone (10) of the contact element connections (3; 23) by means of restrained guidance, characterized in that the swivel device consists of a rotary piece with a pin-shaped retaining part (5) which, transversely to the rotary axis, contains at least one insertion opening (9) for the wire (8) to be connected, which insertion opening (9) with the cutting and clamping slot (10) of the contact elements (3; 23), lies in a plane transversely to the rotary axis passing through the retaining part (5), with the rotary piece (4) being retained in the housing (2) by means of the associated contact element (3), with the mounting of the rotary piece (4) consisting of a strip-shaped portion (6) of the contact element (3; 23), which portion (6) partially encircles the retaining part (5) of the rotary piece (4).

2. Connecting block according to Claim 1, characterized in that the cutting and clamping slot (10) is provided in the curved part of the contact element (3; 23), which curved part encloses the retaining part (5) of the rotary piece (4), at the beginning of which cutting and clamping slot (10) a push-through opening (11) is arranged, which is in alignment with the insertion opening (9) in the non-actuated rotary piece (4).

3. Connecting block according to Claim 2, characterized in that a part of the rotary piece (4), which part is designed as an actuating lever (12), has a wire guide (13) which is in alignment with the push-through and insertion opening (11, 9), when the rotary piece is not actuated.

4. Connecting block according to one of Claims 1 to 3, characterized in that the axes of the wire guide (13) and the push-through and insertion opening (11, 9), which axes are in alignment when the rotary piece (4) is not actuated, enclose an angle < 90° and > 30° with the baseplate (7) of the housing (2).

5. Connecting block according to one of Claims 1 to 4, characterized in that the part of the rotary piece (4), which part features the actuating lever (12), contains a recess (15), above its wire guide (13), for inserting the tip of a screwdriver.

6. Connecting blocks according to one of Claims 1 to 5, characterized in that, when the rotary piece (4) is actuated in a circular movement, a wire (8), which can be inserted into the rotary piece (4), is guided into the cutting and clamping slot (10) of the contact element (3, 23) and at the same time is pressed between the spring tongues of a holding-down device (14) provided on the housing (2).

7. Connecting block according to one of Claims 1 to 6, characterized in that the rotary piece (4) can be locked in two different catch positions.

8. Connecting block according to one of Claims 1 to 7, characterized in that the rotary piece (4) has a discshaped segment (18) which is guided in a complementary slot of the housing (2).

9. Connecting block according to one of Claims 1 to 8, characterized in that the retaining part (5) of the rotary piece (4) consists of a pin which, for inserting the contact element (3), is exposed by a slot (21) formed from the side into the rotary piece (4).

10. Connecting block according to Claim 9, characterized in that the rotary piece (4), at a parallel distance from the first slot (21), has a further slot (22) for accommodating a second contact element (23).

11. Connecting block according to one of Claims 1 to 10, characterized in that a strip end of the contact element (3) is designed as a plug pin (24).

12. Connecting block according to one of Claims 1 to 10, characterized in that each strip end of the contact element (3; 23) has the same connection.

13. Connecting block according to one of Claims 1 to 10, characterized in that the strip ends of the contact elements (3, 23) are provided with connections of different design.

14. Connecting block according to one of Claims 1 to 13, characterized in that the rotary piece (4) is designed such that it can be arranged in series and that several of them are mounted together in series in a one-piece housing (2).

15. Connecting block according to one of Claims 1 to 14, characterized in that the plug pins (24), allocated to each rotary piece (4), are together enclosed by a collar (25) of the housing (2).

16. Connecting block according to one of Claims 1 to 15, characterized in that several rotary pieces (4) are arranged in a housing (2), which is joined together from individual portions which, in each case, contain one rotary piece (4) and at least one contact element (3; 23).
